# EUROPÄISCHE PATENTSCHRIFT

(11) **EP 0 252 418 B1**
(45) Veröffentlichungstag und Bekanntmachung des Hinweises auf die Patenterteilung: **23.05.1990**
(21) Anmeldenummer: 87109435.5
(22) Anmeldetag: 01.07.1987
(51) Int. Cl.: B26D 7/01

(54) **Planschneidemaschine**
Guillotine-type cutter
Guillotine

(30) Priorität: 09.07.1986 DE 3623004
(43) Veröffentlichungstag der Anmeldung: 13.01.1988
(73) Patentinhaber: Mohr, Wolfgang, D-65719 Hofheim (DE)
(72) Erfinder: Mohr, Wolfgang, D-65719 Hofheim (DE)
(74) Vertreter: Knoblauch, Ulrich, Dr.-Ing.

(56) Entgegenhaltungen:
- CH-A- 645 294
- DE-A- 2 947 426
- DE-C- 455 180
- US-A- 1 795 611
- US-A- 3 530 975
- US-A- 4 490 207

## Beschreibung

Die Erfindung bezieht sich auf eine Planschneidemaschine für Stapelgut aus blattförmigem Material, wie Papier, mit einem Arbeitstisch, der hinter einem Schneidmesser eine Aufnahmefläche für das Stapelgut aufweist, über die eine Stapelgut-Vorschubvorrichtung etwa senkrecht zum Schneidmesser bewegbar ist, und mit einem Niederhaltebalken, der etwa parallel zum Schneidmesser verläuft, nahe einem Ende der Aufnahmefläche angeordnet und unter Druck auf das Stapelgut absenkbar ist.

Solche Planschneidemaschinen sind allgemein bekannt, beispielsweise aus DE-A 3101 911.

Ferner ist es aus US-A 4 490 207 bekannt, mittels eines Schneidmessers einzelne Abschnitte von einer Bahn abzuschneiden und anschließend zu stapeln. Beim Abtransport des Stapels durch ein Transportband wird eine Walze von oben auf den Stapel gedrückt. Hierdurch kann Luft aus dem sich bewegenden Stapel entfernt werden.

Der Erfindung liegt die Aufgabe zugrunde, die Formatgenauigkeit bei Planschneidemaschinen der eingangs beschriebenen Art zu verbessern.

Diese Aufgabe wird erfindungsgemäß gelöst durch eine Luft-Ausstreichvorrichtung, die ebenfalls unter Druck auf das Stapelgut absenkbar und in dieser Lage von einer dem Niederhaltebalken benachbarten Stelle in Richtung auf das andere Ende der Aufnahmefläche bewegbar ist.

Durch die in die Planschneidemaschine integrierte Luft-Ausstreichvorrichtung können Lufteinschlüsse zwischen den einzelnen Blättern des Stapels unmittelbar vor Beginn der Schneidvorgänge oder sogar zwischen den einzelnen Schneidvorgängen beseitigt werden. Die Stapelhöhe wird annähemd au das der Summe der Blattdicken entsprechende Maß vermindert. Daher erfolgt beim Schneiden keine starke weitere Zusammendrückung mit der Folge, daß die Blätter des oberen Stapelteils nicht oder in wesentlich geringerem Maß nach vorn gezogen und dabei von der Vorderfläche der Vorschubvorrichtung wegbewegt werden. Es ergibt sich ein kompakter Stapel, in dem die Neigung der Blätter, sich gegeneinander zu verschieben, drastisch reduziert ist. Die Gefahr einer Verschiebung ist auch deshalb gering, weil der Stapel in der Maschine nur noch kurze Transportwege zurücklegt. Insgesamt ist ein hohes Maß an Formatgenauigkeit erzielbar.

Vorzugsweise ist der Niederhaltebalken durch den Preßbalken gebildet und die Ausstreichvorrichtung in der abgesenkten Lage von vorn nach hinten bewegbar. Man benötigt dann keinen gesonderten Niederhaitebaiken, was Platz-und Kostenersparnisse mit sich bringt.

Hierbei empfiehlt sich eine Preßkraft-Einstellvorrichtung, die außer den beim Schneiden erforderlichen Preßkräften eine Niederhalte-Preßkraft des Preßbalkens einzustellen gestattet. Auf diese Weise läßt sich eine verminderte Preßkraft einstellen, die den Verhältnissen beim Ausstreichen angepaßt ist.

Bei einer bevorzugten Ausführungsform ist die Luft-Ausstreichvorrichtung eine Ausstreichwalze. Diese vermag über das Stapelgut zu rollen, ohne daß den Stapel beeinflussende Reibungskräfte ausgeübt werden.

Besonders empfehlenswert ist es, wenn die Ausstreichvorrichtung an einer Brücke gehalten ist, die mittels eines Motors auf zu beiden Seiten der Aufnahmefläche angeordneten Schienen verfahrbar ist. Diese Brücke vermag der Ausstreichvorrichtung die gewünschte Längsbewegung zu erteilen, ohne die Handhabung des zu schneidenden Stapels im übrigen zu beinträchtigen.

Günstig ist es, daß die Ausstreichvorrichtung bis zu einer Stelle zwischen Stapelgut und Vorschubvorrichtung bewegbar ist. Auf diese Weise ist gewährleistet, daß die Luft bis zur hintersten Stapelkante ausgestrichen wird. Hierzu sollte die Vorschubvorrichtung, die normalerweise an der Hinterkante des Stapels angreift, um ein ausreichendes Stück weiter nach hinten bewegt werden können.

Mit Vorzug weist die Ausstreichvorrichtung mindestens zwei über ihre Länge verteilte Druckgeber auf, mit deren Hilfe sie gegen das Stapelgut drückbar ist. Hiermit gelingt es, über die gesamte Breite der Ausstreichvorrichtung annähernd den gleichen Druck wirken zu lassen. Wenn Stapel geringerer Breite ausgestrichen werden sollen, braucht nur ein Teil der Druckgeber mit Druck versorgt zu werden.

Bei einer bevorzugten Ausführungsform gibt es eine auf das Stapelgut legbare Abdeckung, auf die die Ausstreichvorrichtung absenkbar ist. Eine solche Abdeckung gibt eine Stabilität in Querrichtung, so daß die Blätter des Stapels beim Ausstreichen nicht seitlich ausweichen können. Dies ist insbesondere von Vorteil, wenn sich mehrere schmale Blockstreifen nebeneinander auf der Aufnahmefläche befinden und gemeinsam ausgestrichen werden sollen. Eine solche Abdeckung weist zweckmäßigerweise Luftdurchtrittsöffnungen auf. Damit kann die zwi sehen Abdeckung und Stapel eingeschlossene Luft entweichen und es besteht keine Gefahr, daß beim Abheben der Abdeckung das oberste Blatt des Stapels durch Saugwirkung mitgenommen wird.

Sehr günstig ist es, daß die Abdeckung durch ein sich über die Breite der Aufnahmefläche erstreckendes Abdeckband gebildet ist, dessen den Niederhaltebalken zugewandtes Ende durch einen Stellmotor absenkbar und wieder anhebbar ist und dessen anderes Ende mit einer das Abdeckband gespannt haltenden Spannvorrichtung verbunden ist. Ein solches Abdeckband befindet sich dauernd in einer Bereitsschaftsstellung, in der es den Vorschub-und Schneidbetrieb nicht stört, kann aber auf einfache Weise in die zum Ausstreichen erforderliche Arbeitsstellung gebracht werden.

Als Spannvorrichtung empfiehlt sich eine in Drehrichtung vorgespannte Wickelwalze. Diese nimmt wenig Platz ein.

Insbesondere kann die Wickelwalze nahe der Ausstreichvorrichtung gelagert und zusammen mit dieser längs der Aufnahmefläche bewegbar sein. Wenn sich die Ausstreichvorrichtung in ihrer Ruhelage nahe dem Niederhaltebalken befindet, ist die Aufnahmefläche ungehindert zugänglich.

Außerdem ist es günstig, daß das dem Niederhalter zugewandte Ende des Abdeckbandes an einer zwischen Niederhalter und Ausstreichvorrichtung angeordneten, höhenverstellbaren Traverse befestigt ist. Durch diese Traverse wird das Abdeckband rasch in die Arbeitsstellung gebracht.

In weiterer Ausgestaltung der Erfindung ist dafür gesorgt, daß an der Vorschubvorrichtung ein parallel zum Schneidmesser bewegbarer Mitnehmer angebracht ist, der das ausgestrichene Stapelgut gegen einen Seitenanschlag der Aufnahmefläche zu schieben vermag. Hiermit wird der Tatsache Rechnung getragen, daß das Ausstreichen der Luft zweckmäßigerweise erfolgt, wenn der Stapel noch nicht am Seitenanschlag anliegt. Der Mitnehmer kann dann nach dem Ausstreichen den Stapel am hinteren Ende gegen den Seitenanschlag führen. Am vorderen Ende kann dies ohne Schwierigkeiten manuell erfolgen.

Konstruktiv ist es von Vorteil, wenn der Mitnehmer um eine Achse derart schwenkbar ist, daß er aus einer wirksamen Stellung vor der Vorschubvorrichtung in eine unwirksame, eine Kollision mit dem Preßbalken vermeidende Stellung verlagerbar ist. Der Mitnehmer behindert daher nicht das Vorbewegen der Vorschubvorrichtung bis unmittelbar an den Preßbalken heran.

Es ist günstig, daß der Mitnehmer von einem Block getragen ist, der mittels einer parallel zum Schneidmesser verlaufenden Gewindespindel verstellbar ist, und drehfest, aber axial verschiebbar, auf einer hierzu parallelen Welle gelagert ist, die um einen vorgegebenen Schwenkwinkel drehbar ist. Dies ergibt eine einfache Konstruktion, um den Mitnehmer zu verschieben und zu verschwenken.

Vorzugsweise ist der Mitnehmer über einen Pneumatikzylinder mit dem Block verbunden. Hierdurch wird der Mitnehmer federnd gehalten, wodurch Überbeanspruchungen vermieden werden. Außerdem kann die eigentliche Ausrichtung des Stapels durch Betätigung des Pneumatikzylinders erfolgen.

Die Erfindung wird nachstehend anhand eines in der Zeichnung dargestellten, bevorzugten Ausführungsbeispiels näher erläutert. Es zeigen:
Fig. 1 eine schematische Seitenansicht einer erfindungsgemäßen Planschneidemaschine, wobei sich die Ausstreichvorrichtung in ihrer Bereitschaftsstellung und die Vorschubvorrichtung in ihrer Vorschub-Anfangslage befindet,
Fig. 2 eine Darstellung ähnlich Fig. 1, wobei sich die Ausstreichvorrichtung am Ende ihres Arbeitsweges und die Vorschubvorrichtung in einer zurückgezogenen Stellung befindet,
Fig. 3 eine schematische Draufsicht auf die Planschneidemaschine der Fig. 1 und 2, wobei sich die Ausstreichvorrichtung in einer Zwischenstellung befindet, und
Fig. 4 eine Vorderansicht einer an der Maschine gelagerten Brücke mit der Ausstreichvorrichtung.

Die in den Figuren veranschaulichte Planschneidemaschine weist in einem nur angedeuteten Gehäuse 1 ein Schneidmesser 2 und dahinter einen Preßbalken 3 auf. Es gibt einen Arbeitstisch 4, der hinter dem Schneidmesser 2 und dem Preßbalken 3 eine Aufnahmefläche 5 für Stapelgut 6 aufweist. Ober die Aufnahmefläche ist eine Voschubvorrichtung 7 von hinten nach vorn, etwa senkrecht zum Schneidmesser 2, und zurück in Richtung des Doppelpfeiles a bewegbar, um das Stapelgut 6 dem Schneidbereich zuzuführen.

Wenn der Preßbalken 3 das Stapelgut 6 am vorderen Ende auf eine geringere Höhe zusammendrückt (Fig. 2), verformt sich der Stapel derart, daß seine Hinterkante 8 den gestrichelten Verlauf hat und nicht mehr über die gesamte Höhe mit der Stirnfläche der Vorschubvorrichtung 7 in Kontakt kommen könnte. Durch das nachstehend beschriebene Luft-Ausstreichen wird der gesamte Stapel zusammengedrückt und die Hinterkante 8 senkrecht ausgerichtet.

Über der Aufnahmefläche befindet sich eine Luft-Ausstreichvorrichtung 9 in der Form einer Ausstreichwalze. Deren Lageranordnung 10 ist durch zwei, Kolben und Zylinder aufweisende, pneumatische Druckgeber 11 belastet, deren Zylinder nebeneinander an dem Querträger 12 einer Brücke 13 angebracht sind, und mit Hilfe von Stangen 14 in Buchsen 15 am Querträger 12 geführt. Mit Hilfe dieser Druckgeber 11 kann die Ausstreichvorrichtung 9 in Richtung des Pfeiles b auf und ab bewegt werden. Außerdem ist die Brücke 13 mit Hilfe eines Stellmotors 16 auf Längsführungen 17 und 18 in Richtung des Pfeiles c hin und her bewegbar. Der Stellmotor 16 ist einseitig angeordnet. Sein Mitnehmer greift an einer Zahnkette 19 o.dgl. an, die über Umlenkrollen 20 und 21 am Arbeitstisch 5 geführt und mit einem Fuß der Brücke 13 verbunden ist.

Der andere Fuß der Brücke ist mit einer zweiten Zahnkette 22 verbunden, die über Umlenkrollen geführt ist, welche mit den Umlenkrollen 20 und 21 über Achsen 24 und 25 drehfest verbunden sind.

Ein mit Luftlöchern 26 versehenes Abdeckband 27, das in Querrichtung eine gewisse Steifigkeit hat, ist mit einem Ende an einer Traverse 28 befestigt, welche mit Hilfe von Stellmotoren 29 in Richtung des Pfeiles d auf und ab bewegbar ist. Das andere Ende ist auf einer Spannvorrichtung 30 in der Form einer vorgespannten Wickelwalze gehalten, die hinter der Ausstreichvorrichtung 9 an der Brücke 13 gelagert ist.

Um bei einem Stapel 6 in der in Fig. 2 befindlichen Position die Luft auszustreichen, wird der Preßbalken 3 mit einer gegenüber der beim Schneiden angewendeten Preßkraft verminderten, zum Niederhalten ausreichenden Preßkraft, die mit Hilfe einer Preßkraft-Einstellvorrichtung 31 vorgegeben wird (wie es in Fig. 2 angedeutet ist), auf den Stapel 6 abgesenkt. Dann wird die Traverse 28 mit dem Ende des Abdeckbandes 27 aus der veranschaulichten Bereitschaftsstellung so weit nach unten bewegt, bis sie auf dem Stapel 6 aufliegt. Alsdann wird die Ausstreichvorrichtung 9 aus der veranschaulichten Bereitshaftsstellung nach unten bewegt und mit einem vorgegebenen Druck gegen das Abdeckband 27 und den Stapel 6 gehalten. Mit Hilfe des Stellmotors 16 wird schließlich die Ausstreichvorrichtung 9 nach hinten bewegt, wobei Luft aus dem Stapel 6 ausgestrichen wird. Die Vorschubvorrichtung 7 ist rechtzeitig vorher nach hinten bewegt worden, so daß die Ausstreichvorrichtung 9 bis über die Hinterkante 8 des Stapels 6 bewegt werden kann. Dieser freie Raum ist bei Planschneidemaschinen in der Regel vorhanden, nachdem die Vorschubvorrichtung 7 den Stapel 6 bis unter den Preßbalken geschoben hat.

Die Ausstreichvorrichtung 9 wird anschließend wieder angehoben und im abgehobenen Zustand in die Bereitschaftsstellug zurückgeführt. Auch die Traverse 28 und der Preßbalken 3 werden in ihre Bereitschaftsstellung zurückbewegt.

An der Vorschubvorrichtung 7 ist ein Mitnehmer 32 angebracht, der aus der in Fig. 1 ersichtlichen wirksamen Stellung um eine Achse 33 in die in Fig. 2 veranschaulichte unwirksame Stellung geschwenkt werden kann, in der er, wenn die Vorschubvorrichtung 7 bis an den Preßbalken 3 herangeführt worden ist, mit diesem nicht kollidiert. Aufgabe des Mitnehmers 32 ist es, den hinteren Teil eines Stapels 6 nach dem Luft-Ausstreichen gegen einen Seitenanschlag 34 zu schieben. Das vordere Ende des Stapels 6 kann von Hand gegen diesen Seitenanschlag 34 geschoben werden.

Der Mitnehmer 32 ist über einen Pneumatikzylinder 35 mit einem Block 36 verbunden, der mittels einer Gewindestange 37, die durch einen Motor 38 gedreht werden kann, parallel zum Schneidmesser 2 verstellbar ist. Auf diese Weise ist der Mitnehmer 32 in Richtung des Pfeiles e bewegbar. Die Schwenkachse 33 wird durch eine Vielzahnwelle gebildet, die mit Hilfe eines Pneumatikzylinders 39 unter Zwischenschaltung eines Schwenkarms 40 um 90° verschwenkt werden kann.

Die beschriebenen Bewegungsabläufe können durch ein entsprechendes Programm gesteuert werden, so daß sie automatisch ablaufen. Wenn überwiegend mit großen Stapeln gearbeitet wird, kann man auch mit einem Abdeckblatt arbeiten, das nur dann aufgelegt wird, wenn gelegentlich kleinere Stapel oder Blockstreifen ausgestrichen werden sollen. Das Ausstreichen kann auch von hinten nach vom erfolgen, wenn ein zusätzlicher Niederhaltebalken am hinteren Ende der Aufnahmefläche vorgesehen ist. Die Stellmotoren können die bei Planschneidemaschinen übliche Form haben und insbesondere pneumatisch, hydraulisch oder elektrisch betrieben werden.

## Patentansprüche

1. Planschneidemaschine für Stapelgut aus blattförmigem Material, wie Papier, mit einem Arbeitstisch (4), der hinter einem Schneidmesser (2) eine Aufnahmefläche (5) für das Stapelgut (6) aufweist, über die eine Stepelgut-Vorschubvorrichtung etwa senkrecht zum Schneidmesser (2) bewegbar ist, und mit einem Niederhaltebalken (3), der etwa parallel zum Schneidmesser (2) verläuft, nahe einem Ende der Aufnahmefläche (5) angeordnet und unter Druck auf das Stapelgut (6) absenkbar ist, gekennzeichnet durch eine Luft-Ausstreichvorrichtung (9), die ebenfalls unter Druck auf das Stapelgut (6) absenkbar und in dieser Lage von einer dem Niederhaltebalken (3) benachbarten Stelle in Richtung auf das andere Ende der Aufnahmefläche (5) bewegbar ist.

2. Planschneidemaschine mit einem hinter dem Schneidmesser angeordneten Preßbalken nach Anspruch 1, dadurch gekennzeichnet, daß der Niederhaltebalken durch den Preßbalken (3) gebildet ist und die Ausstreichvorrichtung (9) in der abgesenkten Lage von vorn nach hinten bewegbar ist.

3. Planschneidemaschine nach Anspruch 2, gekennzeichnet durch eine Preßkraft-Einstellvorrichtung (31), die außer den beim Schneiden erforderlichen Preßkräften eine Niederhalte-Preßkraft des Preßbalkens (3) einzustellen gestattet.

4. Planschneidemaschine nach einem der Ansprüche 1 bis 3, dadurch gekennzeichnet, daß die Luft-Ausstreichvorrichtung (9) eine Ausstreichwalze ist.

5. Planschneidemaschine nach einem der Ansprüche 1 bis 4, dadurch gekennzeichnet, daß die Ausstreichvorrichtung (9) an einer Brücke (13) gehalten ist, die mittels eines Motors (16) auf zu beiden Seiten der Aufnahmefläche angeordneten Schienen (17, 18) verfahrbar ist.

6. Planschneidemaschine nach einem der Ansprüche 1 bis 5, dadurch gekennzeichnet, daß die Ausstreichvorrichtung (9) bis zu einer Stelle zwischen Stapelgut (6) und Vorschubvorrichtung (7) bewegbar ist.

7. Planschneidemaschine nach einem der Ansprüche 1 bis 6, dadurch gekennzeichnet, daß die Ausstreichvorrichtung (9) mindestens zwei über ihre Länge verteilte Druckgeber (11) aufweist, mit deren Hilfe sie gegen das Stapelgut (6) drückbar ist.

8. Planschneidemaschine nach einem der Ansprüche 1 bis 7, gekennzeichnet durch eine auf das Stapelgut (6) legbare Abdeckung (27), auf die die Ausstreichvorrichtung (9) absenkbar ist.

9. Planschneidemaschine nach Anspruch 8, dadurch gekennzeichnet, daß die Abdeckung (17) Luftdurchtrittsöffnungen (26) aufweist.

10. Planschneidemaschine nach Anspruch 8 oder 9, dadurch gekennzeichnet, daß die Abdeckung (27) durch ein sich über die Breite der Aufnahmefläche erstreckendes Abdeckband gebildet ist, dessen den Niederhaltebalken (3) zugewandtes Ende durch einen Stellmotor (29) absenkbar und wieder anhebbar ist und dessen anderes Ende mit einer das Abdeckband gespannt haltenden Spannvorrichtung (30) verbunden ist.

11. Planschneidemaschine nach Anspruch 10, dadurch gekennzeichnet, daß die Spannvorrichtung (30) eine in Drehrichtung vorgespannte Wickelwalze ist.

12. Planschneidemaschine nach Anspruch 11, dadurch gekennzeichnet, daß die Wickelwalze (30) nahe der Ausstreichvorrichtung (9) gelagert und zusammen mit dieser längs der Aufnahmefläche (5) bewegbar ist.

13. Planschneidemaschine nach einem der Ansprüche 10 bis 12, dadurch gekennzeichnet, daß das dem Niederhaltebalken (3) zugewandte Ende des Abdeckbandes (27) an einer zwischen Niederhaltebalken und Ausstreichvorrichtung (9) angeordneten, höhenverstellbaren Traverse (28) befestigt ist.

14. Planschneidemaschine nach einem der Ansprüche 1 bis 13, dadurch gekennzeichnet, daß an der Vorschubvorrichtung (9) ein parallel zum Schneidmesser (2) bewegbarer Mitnehmer (32) angebracht ist, der das ausgestrichene Stapelgut (6) gegen einen Seitenanschlag (34) der Aufnahmefläche (5) zu schieben vermag.

15. Planschneidemaschine nach Anspruch 14, dadurch gekennzeichnet, daß der Mitnehmer (32) um eine Achse (33) derart schwenkbar ist, daß er aus einer wirksamen Stellung vor der Vorschubvorrichtung (7) in eine unwirksame, eine Kollision mit dem Preßbalken (3) vermeidende Stellung verlagerbar ist.

16. Planschneidemaschine nach Anspruch 14 oder 15, dadurch gekennzeichnet, daß der Mitnehmer (32) von einem Block (36) getragen ist, der mittels einer parallel zum Schneidmesser (2) verlaufenden Gewindespindel (37) verstellbar ist, und drehfest, aber axial verschiebbar auf einer hierzu parallelen Welle (33) gelagert ist, die um einen vorgegebenen Schwenkwinkel drehbar ist.

17. Planschneidemaschine nach Anspruch 16, dadurch gekennzeichnet, daß der Mitnehmer (32) über einen Pneumatikzylinder (35) mit dem Block verbunden ist.

## Claims

1. Guillotine-type cutter for stacked sheet-like material such as paper, having a work table (4) which, behind a cutting blade (2), has a locating surface (5) for the stacked material (6), across which locating surface (5) a stacked-material feed device can be moved approximately at right angles to the cutting blade (2), and a holding-down beam (3) which runs approximately parallel to the cutting blade (2), is arranged close to one end of the locating surface (5) and can be lowered under pressure onto the stacked material (6), characterized by an air-expelling device (9) which can likewise be lowered under pressure onto the stacked material (6) and, in this position, can be moved from a location adjacent to the holding-down beam (3) towards the other end of the locating surface (5).

2. Guillotine-type cutter, having a press beam arranged behind the cutting blade, according to claim 1, characterized in that the holding-down beam is formed by the press beam (3), and the expelling device (9) can be moved from front to rear in the lowered position.

3. Guillotine-type cutter according to claim 2, characterized by a press-force adjusting device (31) which, apart from the press forces required during cutting, enables a holding-down press force of the press beam (3) to be set.

4. Guillotine-type cutter according to any of claims 1 to 3, characterized in that the air-expelling device (9) is an expelling roller.

5. Guillotine-type cutter according to any of claims 1 to 4, characterized in that the expelling device (9) is held on a bridge (13) which, by means of a motor (16), can be moved on rails (17, 18) arranged on both sides of the locating surface.

6. Guillotine-type cutter according to any of claims 1 to 5, characterized in that the expelling device (9) can be moved up to a location between stacked material (6) and feed device (7).

7. Guillotine-type cutter according to any of claims 1 to 6, characterized in that the expelling device (9) has at least two pressure transmitters (11) distributed over its length, by means of which it can be pressed against the stacked material (6).

8. Guillotine-type cutter according to any of claims 1 to 7, characterized by a cover (27) which can be put onto the stacked material (6) and onto which the expelling device (9) can be lowered.

9. Guillotine-type cutter according to claim 8, characterized in that the cover (17) has air passage openings (26).

10. Guillotine-type cutter according to claim 8 or 9, characterized in that the cover (27) is formed by a cover band which extends over the width of the locating surface and whose end facing the holding-down beam (3) can be lowered and lifted again by a servomotor (29) and whose other end is connected to a tensioning device (30) holding the cover band in a tensioned manner.

11. Guillotine-type cutter according to claim 10, characterized in that the tensioning device (30) is a winding roller pretensioned in the direction of rotation.

12. Guillotine-type cutter according to claim 11, characterized in that the winding roller (30) is mounted close to the expelling device (9) and is movable together with the latter along the locating surface (5).

13. Guillotine-type cutter according to any of claims 10 to 12, characterized in that the end of the cover band (27) facing the holding-down beam (3) is fixed to a vertically adjustable cross bar (28) arranged between holding-down beam and expelling device (9).

14. Guillotine-type cutter according to any of claims 1 to 13, characterized in that a dog (32) movable parallel to the cutting blade (2) is attached to the feed device (9), which dog (32) is able to push the stacked material (6) from which air is expelled against a side stop (34) of the locating surface (5).

15. Guillotine-type cutter according to claim 14, characterized in that the dog (32) can be pivoted on a spindle (33) in such a way that it can be displaced from an operative position in front of the feed device (7) into an inoperative position avoiding a collision with the press beam (3).

16. Guillotine-type cutter according to claim 14 or 15, characterized in that the dog (32) is carried by a block (36), which can be moved by means of a threaded spindle (37) running parallel to the cutting blade (2), and is mounted on a shaft (33), parallel to the threaded spindle (37), in such a way as to be fixed in terms of rotation but axially displaceable, which shaft (33) can be rotated through a predetermined pivoting angle.

17. Guillotine-type cutter according to claim 16, characterized in that the dog (32) is connected to the block via a pneumatic cylinder (35).

## Revendications

1. Guillotine pour des empilements d'un matériau en forme de feuilles, tel que du papier, comprenant un plateau de travail (4) qui présente, derrière une lame de sectionnement (2), une surface (5) réceptrice du matériau empilé (6), au-dessus de laquelle un dispositif d'avance du matériau empilé est mobile à peu près perpendiculairement à la lame de sectionnement (2); ainsi qu'une poutrelle (3) de compression vers le bas qui s'étend à peu près parallèlement à la lame de sectionnement (2), est disposée à proximité d'une extrémité de la surface réceptrice (5), et peut être abaissée sous pression sur le matériau empilé (6), caractérisée par un dispositif (9) d'expulsion d'air, qui peut également être abaissé sous pression sur le matériau empilé (6) et peut, dans cette position, être déplacé à partir d'un emplacement voisin de la poutrelle (3) de compression vers le bas, en direction de l'autre extrémité de la surface réceptrice (5).

2. Guillotine équipée d'un sommier de pression implanté derrière la lame de sectionnement, selon la revendication 1, caractérisée par le fait que la poutrelle de compression vers le bas est formée par ledit sommier de pression (3) et le dispositif (9) d'expulsion d'air peut, dans la position abaissée, être déplacé de l'avant vers l'arrière.

3. Guillotine selon la revendication 2, caractérisée par un dispositif (31) de réglage de la force de pression qui permet de régler une force de compression vers le bas du sommier de pression (3), en plus des forces de pression nécessaires au stade du sectionnement.

4. Guillotine selon l'une des revendications 1 à 3, caractérisée par le fait que le dispositif (9) d'expulsion d'air est un cylindre expulseur.

5. Guillotine selon l'une des revendications 1 à 4, caractérisée par le fait que le dispositif (9) d'expulsion d'air est retenu sur un portique (13) mobile, au moyen d'un moteur (16), sur des rails (17, 18) installés de part et d'autre de la surface réceptrice (5).

6. Guillotine selon l'une des revendications 1 à 5, caractérisée par le fait que le dispositif (9) d'expulsion d'air peut être déplacé jusqu'à un emplacement situé entre le matériau empilé (6) et le dispositif d'avance (7).

7. Guillotine selon l'une des revendications 1 à 6, caractérisée par le fait que le dispositif (9) d'expulsion d'air présente au moins deux générateurs de pression (11), répartis sur sa longueur, à l'aide desquels il peut être pressé contre le matériau empilé (6).

8. Guillotine selon l'une des revendications 1 à 7, caractérisée par une coiffe (27) pouvant être appliquée sur le matériau empilé (6), et sur laquelle le dispositif (9) d'expulsion d'air peut être abaissé.

9. Guillotine selon la revendication 8, caractérisée par le fait que la coiffe (27) est percée d'orifices (26) de passage d'air.

10. Guillotine selon la revendication 8 ou 9, caractérisée par le fait que la coiffe (27) est formée par une réglette de recouvrement qui s'étend sur la largeur de la surface réceptrice, dont l'extrémité tournée vers la poutrelle (3) de compression vers le bas peut être abaissée, puis de nouveau soulevée, par l'intermédiaire d'un servomoteur (29), et dont l'autre extrémité est reliée à un dispositif de serrage (30) entretenant une tension dans la réglette de recouvrement.

11. Guillotine selon la revendication 10, caractérisée par le fait que le dispositif de serrage (30) est un cylindre enrouleur soumis à une précharge dans le sens de rotation.

12. Guillotine selon la revendication 11, caractérisée par le fait que le cylindre enrouleur (30) est monté à proximité du dispositif (9) d'expulsion d'air et peut être déplacé, conjointement à ce dernier, le long de la surface réceptrice (5).

13. Guillotine selon l'une des revendications 10 à 12, caractérisée par le fait que l'extrémité de la réglette de recouvrement (27), tournée vers la poutrelle (3) de compression vers le bas, est fixée à une traverse (28) réglable en hauteur, qui est interposée entre ladite poutrelle de compression vers le bas et le dispositif (9) d'expulsion d'air.

14. Guillotine selon l'une des revendications 1 à 13, caractérisée par le fait qu'un organe d'entraînement (32), installé sur le dispositif d'avance (7) et mobile parallèlement à la lame de sectionnement (2), est en mesure de pousser le matériau empilé (6), dont l'air a été expulsé, contre une butée latérale (34) de la surface réceptrice (5).

15. Guillotine selon la revendication 14, caractérisée par le fait que l'organe d'entraînement (32) peut pivoter, autour d'un axe (33), de façon qu'il puisse être transféré d'une position active, devant le dispositif d'avance (7), à une position inactive qui évite une collision avec le sommier de pression (3).

16. Guillotine selon la revendication 14 ou 15, caractérisée par le fait que l'organe d'entraînement (32) est porté par un bloc (36) qui est réglable au moyen d'une broche filetée (37) s'étendant parallèlement à la lame de sectionnement (2), et est monté avec verrouillage antirotation, mais avec faculté de coulissement axial, sur un arbre (33) qui lui est parallèle et peut tourner d'un angle de pivotement préétabli.

17. Guillotine selon la revendication 16, caractérisée par le fait que l'organe d'entraînement (32) est relié au bloc par l'entremise d'un vérin pneumatique (35).
